# EUROPÄISCHE PATENTSCHRIFT

(11) **EP 0 389 923 B1**
(45) Veröffentlichungstag und Bekanntmachung des Hinweises auf die Patenterteilung: **05.01.1994**
(21) Anmeldenummer: 90105184.7
(22) Anmeldetag: 20.03.1990
(51) Int. Cl.: B41F 31/02

(54) **Kammerrakel**
Ink rail device
Encreur sous forme de rail

(30) Priorität: 25.03.1989 DE 3909879
(43) Veröffentlichungstag der Anmeldung: 03.10.1990
(73) Patentinhaber: M.A.N.-ROLAND Druckmaschinen Aktiengesellschaft, 63012 Offenbach (DE)
(72) Erfinder: John, Thomas, D-8900 Augsburg 22 (DE)

(56) Entgegenhaltungen:
- EP-A- 0 071 180
- DE-C- 369 114
- US-A- 1 583 172
- US-A- 3 298 305

## Beschreibung

Die Erfindung betrifft eine Kammerrakel nach dem Oberbegriff des Patentanspruchs 1.

Aus der US 3 298 305 ist ein Farbwerk mit einer Farbauftragwalze und einer in ihrem Innern eine Farbkammer aufweisenden Kammerrakel bekannt. An ihrer Ober- und Unterseite wird die Farbkammer durch je ein Rakelelement begrenzt. Die Farbkammer ist über einen Flansch auf einem Träger drehbar befestigt.

Aus der EP 0 071 180 A1 ist ein Spülfarbwerk für eine Rotationsdruckmaschine bekannt. Die Farbkammer ist ein Hohlraum, der an seiner Oberseite und an seiner Unterseite zu einer Rasterwalze hin durch ein Rakelmesser bzw. ein Abstreifmesser begrenzt wird, die mit einer Farbauftragsleiste verschraubt sind. Die Farbauftragsleiste selbst bildet die rückseitige Begrenzung der Farbkammer.

Weder aus der US 3 298 305 noch aus der EP 0 071 180 11 ist ein Farbwerk bekannt, das als einstückiges Bauelement aufgebaut ist.

Der Erfindung liegt die Aufgabe zugrunde, eine einfach herstellbare, leicht auswechselbare Kammerrakel zu schaffen.

Diese Aufgabe wird durch Anwendung der Merkmale des Kennzeichens des Anspruchs 1 gelöst. Die erfindungsgemäße Kammerrakel läßt sich als ganze bei Verschleiß auswechseln. Infolge sehr einfacher Befestigungsmittel ist die Handhabung bei einem Auswechseln unkompliziert. Ein weiterer Vorteil ist darin zu sehen, daß keine Probleme mit der seitlichen Abdichtung zwischen dem vorderen Bereich der Rakelelemente und der Seitenwand auftreten.

Ein Ausführungsbeispiel der Erfindung ist anhand der Zeichnung beschrieben. Auf dieser zeigt
- Fig. 1: einen Schnitt durch eine erfindungsgemäße Kammerrakel mit Teilen des Halters und
- Fig. 2: eine Ansicht eines Teiles der Kammerrakel nach Fig. 1 in Richtung des Pfeiles II.

Die Kammerrakel gemäß Fig. 1 und 2 weist eine insgesamt mit 1 bezeichnete Farbkammer auf, die eine Rückwand 2, zwei Seitenwände 3 und zwei Rakelelemente 4, 5 umfaßt. Diese Teile begrenzen einen Innenraum 6, der zu einer Rasterwalze 7 hin offen ist.

Die Farbkammer 1 ist als einstückiges Formteil hergestellt. Dies kann beispielsweise durch Gießen, Fräsen oder spanlose Verformung geschehen. Die Farbkammer 1 ist zweckmäßig aus Metall hergestellt. Es besteht jedoch auch die Möglichkeit, sie aus einem harten verschleißfesten Kunststoff zu fertigen.

Die Kammerrakel weist weiterhin einen an der Druckmaschine befestigten, gegenüber der Rasterwalze 7 einstellbaren Träger 8 mit einer oder mehreren Farbzuführleitungen 9 und einer oder mehreren Farbrückführleitungen 10 auf. In Verlängerung der Farbzuführleitung 9 ist in den Träger 8 ein hohler Steckstift 11 fest eingesetzt, dessen vorderes Ende über den Träger 8 hinausragt. In gleicher Weise ist in die Verlängerung der Farbrückführleitung 10 ein hohler Steckstift 12 fest eingesetzt, der ebenfalls über den Träger 8 hinausragt. Der Träger 8 ist in an sich bekannter, nicht dargestellter Weise zwischen den Seitenwänden der Druckmaschine so bewegbar befestigt, daß die beiden Rakelelemente 4, 5 an die Rasterwalze 7 angestellt bzw. von dieser abgestellt werden können.

Die Farbkammer 1 weist in ihrer Rückwand 2 Bohrungen 13 auf, deren Lage und Größe so bemessen ist, daß die Farbkammer 1 mittels der Bohrungen 13 auf die Steckstifte 11, 12 aufgeschoben werden kann und dann reibschlüssig am Träger 8 gehalten ist.

Es ist zweckmäßig, mindestens zwei an Farbzuführleitungen 9 angeschlossene Steckstifte 11 vorzusehen, die im mittleren Bereich der Farbkammer angeordnet sind, während die Steckstifte 12 für die Farbrückführung zweckmäßig in der Nähe der Seitenwände 3 angeordnet sind. Sofern kein Zwangdurchlauf der Farbe durch den Innenraum 6 vorgesehen ist, können die Steckstifte 12 entfallen oder als volle Stifte ausgebildet sein. Weiterhin besteht die Möglichkeit, die Steckstifte anstatt rund eckig auszuführen.

## Patentansprüche

1. Kammerrakel zum Einsatz in einem Farbwerk einer Druckmaschine mit einem Träger (8), einer an eine Farbversorgung anschließbaren Farbkammer (1) und einem Befestigungsmittel zur Befestigung der Farbkammer (1) an dem Träger (8), wobei die Farbkammer (1) zwei die Farbkammer (1) oben und unten begrenzende , an eine Rasterwalze (7) anstellbare Rakelelemente (4, 5) und zwei die Farbkammer (1) seitlich begrenzende Seitenwände (3) aufweist,
dadurch gekennzeichnet,
daß die Farbkammer (1) einschließlich der Seitenwände (3) und der Rakelelemente (4,5) als einstückiges Formstück hergestellt ist, daß das Befestigungsmittel eine Steckverbindung (11, 12, 13) ist und daß die Farbkammer mittels der Steckverbindung (11, 12, 13) mit dem Träger (8) verbindbar ist.

2. Kammerrakel nach Anspruch 1, dadurch gekennzeichnet, daß die Steckverbindung mindestens einen hohlen, den Innenraum der Farbkammer (1) mit einer Farbzuführleitung (9) im Träger (8) verbindenden Steckstift (11) umfaßt.

3. Kammerrakel nach Anspruch 2, dadurch gekennzeichnet, daß mindestens ein weiterer hohler Steckstift (12) zur Verbindung der Farbkammer (1) mit einer Farbrückführleitung (10) im Träger (8) verbunden ist.

4. Kammerrakel nach Anspruch 2 oder 3, dadurch gekennzeichnet, daß der oder die Steckstifte (11, 12) fest in den Träger (8) eingesetzt sind.

## Claims

1. Chamber doctor blade for use in an inking unit of a printing machine, having a carrier (8), an ink chamber (1) which can be connected to an ink supply means, and a securing means for securing the ink chamber (1) to the carrier (8), wherein the ink chamber (1) has two doctor blade elements (4, 5) limiting the ink chamber above and below and which can be set against a forme roller (7), and two side walls (3) limiting the ink chamber (1) laterally,
characterised in that
the ink chamber (1) including the side walls (3) and the doctor blade elements (4, 5) is made as a one-piece formed piece, in that the securing means is a plug connection (11, 12, 13) and in that the ink chamber can be connected to the carrier (8) by means of the plug connection (11, 12, 13).

2. Chamber doctor blade according to claim 1, characterised in that the plug connection includes at least one hollow guide pin (11) joining the inner chamber of the ink chamber (1) to an ink supply line (9) in the carrier (8).

3. Chamber doctor blade according to claim 2, characterised in that at least one hollow guide pin (12) is connected to an ink return line (10) in the carrier (8) for connecting the ink chamber (1).

4. Chamber doctor blade according to claim 2 or 3, characterised in that the guide pin or pins (11, 12) is/are fixedly inserted into the carrier (8).

## Revendications

1. Racle à chambre destinée à être utilisée dans un dispositif d'encrage d'une presse à imprimer, comprenant un support (8), une chambre à encre (1) pouvant être raccordée à une alimentation en encre, et un moyen de fixation servant à fixer la chambre à encre (1) au support (8), la chambre à encre (1) présentant deux éléments racleurs (4, 5) qui limitent la chambre à encre (1) en haut et en bas, et peuvent être mis en pression contre un rouleau tramé (7), et deux parois latérales (3) qui limitent latéralement la chambre à encre (1),
caractérisée
en ce que la chambre à encre (1), y compris les parois latérales (3) et les éléments racleurs (4, 5) est fabriquée sous la forme d'une pièce moulée d'un seul tenant, en ce que le moyen de fixation est un assemblage à emmanchement (11, 12, 13) et en ce que la chambre à encre peut être assemblée au support (8) au moyen de l'assemblage à emmanchement (11, 12, 13).

2. Racle à chambre selon la revendication 1, caractérisée en ce que l'assemblage à emmanchement comprend au moins un tenon creux (11), qui relie l'espace intérieur de la chambre à encre (1) à une conduite (9) d'amenée de l'encre prévue dans le support (8).

3. Racle à chambre selon la revendication 2, caractérisée en ce qu'au moins un autre tenon creux (12) est monté dans le support (8) pour relier la chambre à encre (1) à une conduite de retour d'encre (10).

4. Racle à chambre selon la revendication 2 ou 3, caractérisée en ce que le ou les tenons (11, 12) sont encastrés rigidement dans le support (8).
